# EUROPÄISCHE PATENTSCHRIFT

(11) **EP 0 379 882 B1**
(45) Veröffentlichungstag und Bekanntmachung des Hinweises auf die Patenterteilung: **28.07.1993**
(21) Anmeldenummer: 90100337.6
(22) Anmeldetag: 09.01.1990
(51) Int. Cl.: B08B 9/06, F16K 47/02, F01L 25/02

(54) **Vorrichtung zum Reinigen von Rohrleitungen**
Cleaning system for pipelines
Dispositif de nettoyage de conduites

(30) Priorität: 23.01.1989 DE 3901829
(43) Veröffentlichungstag der Anmeldung: 01.08.1990
(73) Patentinhaber: Bersch, Friedrich, D-56283 Halsenbach (DE)
(72) Erfinder: Bersch, Friedrich, D-56283 Halsenbach (DE)
(74) Vertreter: Knoblauch, Ulrich, Dr.-Ing.

(56) Entgegenhaltungen:
- DE-A- 1 782 136
- US-A- 4 057 072

## Beschreibung

Die Erfindung bezieht sich auf eine Vorrichtung nach dem Oberbegriff des Anspruchs 1.

Bei einer solchen Vorrichtung, die beispielsweise aus der DE-AS 17 82 136 bekannt ist, sind an die Anschlußeinrichtungen des Gehäuses, gegebenenfalls über Zwischengehäuse, die zu reinigenden und zu diesem Zweck zu einem Kreislauf miteinander verbundenen Rohrleitungen angeschlossen. Die Reinigungsflüssigkeit, wie z.B. Lauge, Säure, Spülwasser und Desinfektionslösungen, wird dem Vierwege-Umschaltventil über den Zulaufanschluß zugeführt. Dabei strömt die Reinigungsflüssigkeit zunächst durch eine Ventilöffnung in den in der einen Stirnseite des Kolbens mündenden Kanal, von dort durch die Rohrleitungen zurück in den anderen Kanal und über die zweite Ventilöffnung in den Ablaufanschluß. Dabei werden beispielsweise als Schwämmchen ausgebildete Reinigungskörper mitgenommen. Sobald diese auf die Stirnseiten des Kolbens des Umschaltventils auftreffen, wird dieser selbsttätig verschoben und dadurch die Strömungsrichtung der Reinigungsflüssigkeit umgekehrt. Der Ablaufanschluß ist in dem Fall, daß Spülwasser als Reinigungsflüssigkeit verwendet wird, mit dem normalen Hausablauf verbunden. In Falle von Lauge, Säure und Desinfektionsmitteln werden diese jeweils in einen dafür vorgesehenen Behälter zurückgeführt, dort gesammelt und wiederverwendet.

Eine solche Vorrichtung kann zum Reinigen von Rohrleitungen in Brauereien, Weinkellereien, Molkereien, Limonade herstellenden Betrieben, in der chemischen Industrie usw. Verwendung finden. Es hat sich nun gezeigt, daß gelegentlich Schäden auftreten, insbesondere sich Rohrverschraubungen lockern oder sogar Rohrleitungen platzen. Dies ist insbesondere dann der Fall, wenn die Vorrichtung zum Reinigen von großdimensionierten Rohrleitungen benutzt wird und die Rohrleitungen mit einem hohen Flüssigkeitsdruck gereinigt werden.

Der Erfindung liegt daher die Aufgabe zugrunde, eine Vorrichtung der eingangs beschriebenen Art anzugeben, mit deren Hilfe die erwähnten Schäden mit Sicherheit vermieden werden.

Diese Aufgabe wird durch die kennzeichnenden Merkmale des Anspruchs 1 gelöst.

Dieser Vorschlag beruht auf der Erkenntnis, daß immer dann, wenn die Reinigungskörper die Kolbenstirnseite erreichen und die darin befindlichen Öffnungen abdecken, zulaufseitig ein Druckanstieg erfolgt und daß diese Druckstöße die genannten Schäden hervorrufen können.

Dem wird mit Hilfe des Druckbegrenzungsventils abgeholfen. Es ist mit dem Zulaufanschluß verbunden, also beispielsweise in der Zulaufleitung nach der die Reinigungsflüssigkeit fördernden Reinigungspumpe angeordnet. Steigt der Flüssigkeitsdruck über einen festgelegten Sollwert, öffnet das Druckbegrenzungsventil in den dafür vorgesehenen Entlastungspfad. Auf diese Weise werden Druckstöße in der Reinigungsvorrichtung und den Rohrleitungen vermieden, die insbesondere bei dem Umschaltvorgang des Kolbens des Umschaltventils auftreten. Dadurch wird ein weicher Umschalteffekt erzeugt.

Durch die Verbindung des Druckbegrenzungsventils mit dem Ventilgehäuse zu einer Baueinheit nach Anspruch 2 ist die Reinigungsvorrichtung infolge ihrer kompakten Form einfach zu handhaben. Die Herstellung der Baueinheit kann bereits im Rahmen der Herstellung der Reinigungsvorrichtung erfolgen, so daß die Baueinheit am Einsatzort nach der Verbindung mit den zu reinigenden Rohrleitungen sofort zur Verfügung steht.

Bei der Ausgestaltung gemäß Anspruch 3 wird das Druckbegrenzungsventil über den Verbindungsraum direkt zu dem Ablaufanschluß entlastet, ohne daß dafür eigens eine Ablaufleitung benötigt würde.

Bei der Ausführungsform nach Anspruch 4 wird anstelle eines üblicherweise gebräuchlichen Zulaufstutzens ein Stutzen des Druckbegrenzungsventils in den Zulaufanschluß eingesetzt, dessen Ende in den Verbindungsraum ragt und auf dem Teil des Kolbens des Umschaltventils aufsitzt, an dem sich die Ventilöffnungen befinden. Dieser Ventilstutzen kann einfach ein Verlängerungsstutzen oder ein an der Ventilfunktion mitwirkender Stutzen sein.

Der einfache konstruktive Aufbau nach Anspruch 5 ermöglicht eine kompakte Bauweise des Druckbegrenzungsventils. Dabei ist es möglich, daß der Ventilstutzen im Schiebestutzen, oder der Schiebestutzen im Ventilstutzen angeordnet ist. Übersteigt die auf die Druckangriffsfläche durch die Reinigungsflüssigkeit ausgeübte Kraft die gegensinnig wirkende Federkraft, so verschiebt diese den Schiebestutzen gegenüber dem Ventilstutzen in axialer Richtung und gibt dabei den Entlastungspfad frei. Der Grenzwert des Flüssigkeitsdrucks soll gerade so groß sein, daß der Kolben von seiner einen Endlage in die andere verschoben wird. Er bemißt sich damit im wesentlichen nach dem Gewicht des Kolbens der Reibung, und der druckwirksamen Fläche an seinen Stirnseiten.

Die Weiterbildung nach Anspruch 6 ergibt eine einfache Bauform. In Abhängigkeit von der Bewegungsrichtung des Schiebestutzens können unterhalb oder oberhalb des Wulstes die Bohrungen angeordnet sein, über die die Druckangriffsfläche des Wulstes mit dem Inneren des Druckbegrenzungsventils in Verbindung steht. Im Fall, daß sie oberhalb des Wulstes angeordnet sind, bewegt sich der Schiebestutzen in axialer Richtung nach unten in seine Öffnungsstellung, im anderen Fall bewegt er sich nach oben.

Die Ausführungsform nach Anspruch 7 erlaubt es, den Schiebestutzen und Ventilstutzen nach außen hin zu schützen. An seinem freien Ende trägt das Flanschgehäuse Anschlußeinrichtungen, über die die Zulaufleitung mit dem Druckbegrenzungsventil verbunden werden kann. Die lösbare Verbindung des Flanschgehäuses mit dem Ventilgehäuse, beispielsweise über Schraubverbindungen, ermöglicht es, daß das Druckbegrenzungsventil zu Zwecken der Wartung und Pflege auf einfache Weise vom Ventilgehäuse gelöst und damit wieder verbunden werden kann. Außerdem können auf diese Weise bereits vorhandene Vierwege-Umschaltventile mit einem Druckbegrenzungsventil nachgerüstet werden.

Bei der Ausgestaltung nach Anspruch 8 ist die Federkraft durch eine Mehrzahl von Schraubenfedern erzeugbar. Anzahl und Dimensionierung der Schraubenfedern richten sich nach dem Grenzwert des Flüssigkeitsdrucks der Reinigungsflüssigkeit. Die Vorspannung der Federn wird durch die Verbindung des Flanschgehäuses mit dem Ventilgehäuse erreicht.

Der Stützring nach Anspruch 9 vergrößert die Fläche, auf der sich die Federn außerhalb der Führungsbohrungen in Richtung auf die Druckangriffsfläche abstützen. Daher können zur Erzeugung der Federkraft auch Schraubenfedern mit einem größeren Durchmesser verwendet werden. Außerdem muß an die Genauigkeit der Zentrierung der Führungsbohrungen keine so großen Anforderungen gestellt werden, was die Herstellung des Flanschgehäuses erheblich vereinfacht.

Die Arretierung nach Anspruch 10 ist für die genaue Justierung des Ventilstutzens von besonderer Bedeutung, wenn der Ventilstutzen bis zu den Ventilöffnungen ragt. Der Ventilstutzen greift dabei beispielsweise in eine Nut oder Vertiefung am Kolben im Bereich der Ventilöffnung ein und dichtet dabei die jeweils mit dem Ventilstutzen und daher mit der Zulaufleitung in Verbindung stehende Ventilöffnung zum Verbindungsraum hin ab.

Bei der Ausgestaltung nach Anspruch 11 entspricht der Außendurchmesser der Stirnseiten des Kolbens im wesentlichen dem Innendurchmesser der Buchse des Ventilgehäuses. Zwischen seinen Stirnseiten weist der Kolben einen Abschnitt geringeren Durchmessers auf, so daß auf diese Weise der Verbindungsraum gebildet wird, über den jeweils eine Ventilöffnung mit dem Ablaufanschluß in der Buchse des Ventilgehäuses in Verbindung steht.

Bei der Weiterbildung nach Anspruch 12 sitzt der Ventilstutzen auf der Abflachung des Kolbens dichtend auf, so daß die Reinigungsflüssigkeit ohne Verluste zu jeweils einer Ventilöffnung geführt wird.

Die mit dem Bewegungsmelder nach Anspruch 13 erzeugten Signale werden durch eine entsprechende Verarbeitungseinheit, die eine Zahl- und Anzeige- oder Auswerteeinheit umfaßt verarbeitet. Dieser Bewegungsmelder ermöglicht eine genaue Erfassung des Reinigungsvorgangs oder seiner Reinigungsschritte, wenn das Druckbegrenzungsventil bei jedem Umschaltvorgang des Vierwege-Umschaltventils öffnet, um den Überdruck abzubauen. Die Anzahl der Signale beim Öffnen oder Schließen des Druckbegrenzungsventils zeigt die Häufigkeit des Richtungswechsels der Reinigungsflüssigkeit an und ist damit ein Maß für die Länge und Intensität des Reinigungsvorgangs. Durch die dadurch mögliche Überwachung ist ein optimaler Reinigungseffekt bei minimalen Reinigungskosten möglich.

Die Materialauswahl nach Anspruch 14 ergibt eine leichte, aber stabile Vorrichtung.

Die Erfindung wird nachstehend anhand eines bevorzugten Ausführungsbeispiels in Verbindung mit der Zeichnung beschrieben. Darin zeigt die einzige Figur die erfindungsgemäße Vorrichtung zum Reinigen von Rohrleitungen mit einem eingebauten Druckbegrenzungsventil im Längsschnitt.

Die Vorrichtung 1 zum Reinigen von Rohrleitungen weist ein Vierwege-Umschaltventil 2 und ein Druckbegrenzungsventil 3 auf. Das Vierwege-Umschaltventil 2 besteht aus einem Gehäuse 4 mit einem Zulaufanschluß 5, einem Ablaufanschluß 6 sowie einer Buchse 7 zur Aufnahme eines verschiebbaren Kolbens 8. An der Gehäuseaußenseite 9 sind an in Verschiebungsrichtung des Kolbens 8 entgegengesetzten Enden Anschlußeinrichtungen 10 für nicht näher dargestellte Rohrleitungen angeordnet, die die Rohrleitungen mit dem Umschaltventil 2 verbinden.

Der Kolben 8 weist zwei Ventilöffnungen 11, 12 auf, die über je einen Kanal 13, 14 mit Öffnungen 15 tragenden Stirnseiten 16, 17 verbunden sind. Die Stirnseiten 16, 17 des Kolbens 8 sind über Dichtungselemente 41 gegen die Buchse 7 abgedichtet. Zwischen den Stirnseiten 16, 17 ist durch eine radiale Vertiefung 18 des Kolbens 8 ein Verbindungsraum 19 gebildet, der bei der dargestellten Stellung des Kolbens 8 den Ablaufanschluß 6 mit der Ventilöffnung 12 verbindet.

Das Druckbegrenzungsventil 3 ist in den Zulaufanschluß 5 des Gehäuses 4 des Umschaltventils 3 eingesetzt. Es weist ein über Schraubverbindung 20 mit dem Gehäuse 4 verbundenes Flanschgehäuse 21 auf, in dessen Kopf 22 Führungsbohrungen 23 zur Aufnahme einer Mehrzahl von Schraubenfedern 24 vorgesehen sind. An seinem freien Ende 25 trägt das Flanschgehäuse 21 in der dargestellten Ausführungsform ein Außengewinde 26, zur lösbaren Verbindung mit einer nicht näher dargestellten Zulaufleitung. Im Innern 32 des Flanschgehäuses 21 sind ein axial beweglicher Schiebestutzen 27 und ein Ventilstutzen 28 angeordnet. Bei der dargestellten Ausführungsform befindet sich der Schiebestutzen 27 im Ventilstutzen 28. Der hohlzylindrische Schiebestutzen 27 zeigt ein an seiner Außenseite einen radial verlaufenden Wulst 29 und darunter ebenfalls radial angeordnete Bohrungen 30. Die Unterseite des Wulstes 29 bildet eine Stufe mit einer Druckangriffsfläche 31, die über die Bohrungen 30 mit dem Innern 32 des Druckbegrenzungsventils 3 in Verbindung steht.

Der Ventilstutzen 28 ist über ein Gewinde 33 in den Zulaufanschluß 5 des Gehäuses 4 des Umschaltventils 2 eingeschraubt. Seiner Fixierung und genauen Justierung dient die Kontermutter 34. An seinem unteren Ende trägt der Ventilstutzen 28 zur Bildung eines Entlastungspfades 38 Entlastungsöffnungen, die in der Öffnungsstellung des Druckbegrenzungsventils 3 über den Verbindungsraum 19 mit dem Ablaufanschluß 6 verbunden sind. Der Schiebestutzen 27 weist in der dargestellten Ausführungsform an seinem unteren Ende keine Entlastungsöffnung auf. In Öffnungsstellung des Druckbegrenzungsventil 3 befindet sich das untere Ende 40 des Schiebestutzens 27 oberhalb der Entlastungsöffnungen des Ventilstutzens 28. Die obere Stirnseite 36 des Ventilstutzens 28 und die Oberseite des Wulstes 29 des Schiebestutzens 27 sind mit einem Stützring 37 abgedeckt. Auf den Stützring 37 wirken die in den Führungsbohrungen 23 angeordneten Schraubenfedern 24, deren Vorspannung durch die Schraubverbindung 20 zwischen Flanschgehäuse 21 und Ventilgehäuse 4 erreicht wird.

In der dargestellten Ausführungsform ist im Flanschgehäuse 21 und am Stützring 37 ein zweiteiliger Bewegungsmelder 38 angeordnet, der beim Öffnen und/oder Schließen des Druckbegrenzungsventils 3 impulsförmige Signale erzeugt, die in einer Verarbeitungsanlage 39 verarbeitet und zur Anzeige gebracht werden. Der Bewegungsmelder kann beispielsweise einteilig ausgebildet sein, wobei der eine Teil am Ventilstutzen oder am Stützring, der andere Teil am Flanschgehäuse des Druckbegrenzungsventils angeordnet sind. Arbeitet er berührungsfrei, so ist er beispielsweise optischer, magnetischer, elektronischer oder induktiver Natur. Es sind aber auch mechanisch arbeitende Bewegungsmelder möglich.

Die Arbeitsweise der erfindungsgemäßen Vorrichtung gestaltet sich wie folgt: Unter einem Druck stehende Reinigungsflüssigkeit wird durch eine nicht näher dargestellte Zulaufleitung dem Druckbegrenzungsventil 3 zugeführt, durchströmt dieses und fließt in der dargestellten Endlage des Kolbens 8 durch die Ventilöffnung 11, über den Kanal 13, durch die Öffnungen 15 in der Stirnseite 16 des Kolbens 8 in die zu reinigenden Rohrleitungen in Pfeilrichtung und nimmt dabei die als Schwämmchen ausgebildeten Reinigungskörper R mit. Hat die Reinigungsflüssigkeit die Rohrleitungen durchströmt, tritt sie durch die Öffnungen 15 der Stirnseite 17 des Kolbens 8 in den Kanal 14 ein und gelangt zu der Ventilöffnung 12. Von dort strömt sie weiter über den Verbindungsraum 19 zu dem Ablaufanschluß 6. Treffen die Reinigungskörper R nun auf die Stirnseite 17 des Kolbens 8 auf, so verschließen diese die dort angeordneten Öffnungen 15 mit der Folge, daß der Flüssigkeitsdruck ansteigt, durch den der Kolben 8 in seine andere, nichtdargestellte Endlage verschoben wird. Dabei bildet der Ventilstutzen 28 einen die Axialbewegung des Kolbens 8 begrenzenden Anschlag, so daß der Kolben 8 in einer Endlage zur Ruhe kommt, in der der Ventilstutzen 28 mit der Ventilöffnung 12 korrespondiert.

Übersteigt der Flüssigkeitsdruck einen festgelegten Grenzwert, der für die Verschiebung des Kolbens 8 ausreichen würde, wirkt dieser Überdruck auf die Druckangriffsfläche 31 des Wulstes 29 des Schiebestutzens 27 und schiebt diesen gegen die durch die Schraubenfedern 24 ausgeübte Federkraft axial nach oben, so daß der Entlastungspfad 35 zum Verbindungsraum 19 geöffnet wird. Dabei erzeugt der Bewegungsmelder 38 ein impulsförmiges Signal, das die Verarbeitungseinheit 39 weitergeleitet wird. Auf diese Weise wird die Häufigkeit des Öffnens des Druckbegrenzungsventils 3 erfaßt.

Sinkt der Flüssigkeitsdruck unter den festgelegten Grenzwert, so drücken die Schraubenfedern 24 den Schiebestutzen 27 in seine Schließstellung und die Reinigungsflüssigkeit strömt nunmehr durch die Ventilöffnung 12 in umgekehrter Richtung durch die Vorrichtung 1 und die zu reinigenden Rohrleitungen, bis die Reinigungskörper R die Öffnungen 15 in der Stirnseite 16 des Kolbens 8 verschließen und sich der oben beschriebene Umschaltvorgang in umgekehrter Richtung wiederholt.

## Patentansprüche

1. Vorrichtung zum Reinigen von Rohrleitungen mit einem Vierwege-Umschaltventil mit Gehäuse, das einen Zulaufanschluß (5) und Ablaufanschluß (6) für eine Reinigungsflüssigkeit und Anschlußeinrichtungen (10) für die Rohrleitungen sowie eine Buchse (7) zur Aufnahme eines sich unter dem Einfluß von in der Reinigungsflüssigkeit mitgeführten Reinigungskörpern (R) selbsttätig verschiebbaren Kolbens (8) aufweist, wobei der Kolben (8) an seinem Umfang zwei axial versetzte Ventilöffnungen (11,12) aufweist, die je über einen Kanal (13,14) mit einer Kolben-Stirnseite (16,17) verbunden sind, und abwechselnd mit dem Zulaufanschluß (5) und dem Ablaufanschluß (6) in Verbindung kommen, dadurch gekennzeichnet, daß der Zulaufanschluß (5) mit einem Druckbegrenzungsventil (3) verbunden ist, das einen mit dem Ablaufanschluß (6) verbundenen Entlastungspfad (35) aufweist.

2. Vorrichtung nach Anspruch 1, dadurch gekennzeichnet, daß das Druckbegrenzungsventil (3) mit dem Ventilgehäuse (4) zu einer Baueinheit verbunden ist.

3. Vorrichtung nach Anspruch 2, dadurch gekennzeichnet, daß das Druckbegrenzungsventil (3) in den Zulaufanschluß (5) eingesetzt ist und der Entlastungspfad (35) in einen den Kolben (8) umgebenden ablaufseitigen Verbindungsraum (19) mündet.

4. Vorrichtung nach Anspruch 2 oder 3, dadurch gekennzeichnet, daß das Druckbegrenzungsventil (3) in den Zulaufanschluß (5) eingesetzt ist und einen Ventilstutzen (28) aufweist, der bis zu den Ventilöffnungen (11, 12) ragt.

5. Vorrichtung nach den Ansprüchen 3 und 4, dadurch gekennzeichnet, daß das Druckbegrenzungsventil (3) einen gehäusefesten Ventilstutzen (28) und einen axial beweglichen, hohlzylindrischen Schiebestutzen (27) aufweist, der an einer Stufe eine mit Zulaufdruck beaufschlagbare Druckangriffsfläche (31) trägt und in Gegenrichtung von einer Federkraft belastet ist, wobei der Ventilstutzen (28) zur Bildung des Entlastungspfades (35) im Bereich des Verbindungsraumes (19) Entlastungsöffnungen trägt, die in Schließstellung des Druckbegrenzungsventils (3) durch den Schiebestutzen (27) verschlossen sind.

6. Vorrichtung nach Anspruch 5, dadurch gekennzeichnet, daß der Schiebestutzen (27) an seiner Außenseite einen radial verlaufenden Wulst (29) trägt, dessen eine Seite die Druckangriffsfläche (31) bildet und auf dessen gegenüberliegende Seite die Federkraft wirkt.

7. Vorrichtung nach Anspruch 5 oder 6, dadurch gekennzeichnet, daß der Schiebestutzen (27) und der Ventilstutzen (28) in einem mit dem Ventilgehäuse (4) lösbar verbundenen Flanschgehäuse (21) angeordnet sind.

8. Vorrichtung nach einem der Ansprüche 5 bis 7, dadurch gekennzeichnet, daß die Federkraft durch eine Mehrzahl von Schraubenfedern (24) erzeugbar ist, die in gehäusefesten Führungsbohrungen (23) angeordnet sind.

9. Vorrichtung nach einem der Ansprüche 6 bis 8, dadurch gekennzeichnet, daß der Wulst (29) des Schiebestutzens (27) und eine Stirnseite (36) des Ventilstutzens (28) mit einem Stützring (37) abgedeckt sind, auf den die Schraubenfedern (24) wirken.

10. Vorrichtung nach einem der Ansprüche 3 bis 9, dadurch gekennzeichnet, daß der Ventilstutzen (28) über ein Gewinde (33) in den Zulaufanschluß (5) eingeschraubt und mit einer Kontermutter (34) arretiert ist.

11. Vorrichtung nach einem der Ansprüche 3 bis 10, dadurch gekennzeichnet, daß der Verbindungsraum (19) durch eine radiale Vertiefung (18) des Kolbens (8) zwischen seinen Stirnseiten (16, 17) gebildet ist.

12. Vorrichtung nach Anspruch 1, dadurch gekennzeichnet, daß die Ventilöffnungen (11, 12) in einem Bereich der radialen Vertiefung (18) des Kolbens (8) angeordnet sind, der durch eine Abflachung eines Zylinderabschnitts gebildet ist.

13. Vorrichtung nach einem der Ansprüche 1 bis 12, dadurch gekennzeichnet, daß das Druckbegrenzungsventil (3) einen Bewegungsmelder (38) aufweist, der beim Schließen und/oder beim Öffnen des Druckbegrenzungsventils (3) ein impulsförmiges Signal erzeugt.

14. Vorrichtung nach einem der Ansprüche 1 bis 13, dadurch gekennzeichnet, daß das Druckbegrenzungsventil (3) aus einer hart-coatierten Aluminium-Legierung besteht.

## Claims

1. Apparatus for cleaning pipes with a four-way change-over valve, with a housing comprising an inlet connection (5) and outlet connection (6) for a cleaning liquid and connecting means (10) for the pipes as well as a liner (7) for receiving a piston (8) which is displaceable automatically under the influence of cleaning bodies (R) entrained in the cleaning liquid, wherein the piston (8) comprises at its circumference two axially offset valve openings (11, 12) which are each connected by a channel (13, 14) to one face (16, 17) of the piston, and communicate alternately with the inlet connection (5) and the outlet connection (6), characterised in that the inlet connection (5) is connected to a pressure limiting valve (3) which comprises a pressure relief path (35) connected to the outlet connection (6).

2. Apparatus according to claim 1, characterised in that the pressure limiting valve (3) is combined with the valve housing (4) to form a unit.

3. Apparatus according to claim 2, characterised in that the pressure limiting valve (3) is inserted in the inlet connection (5) and the pressure relief path (35) leads into a connecting chamber (19) surrounding the piston (8) on the outlet side.

4. Apparatus according to claim 2 or 3, characterised in that the pressure limiting valve (3) is inserted in the inlet connection (5) and comprises a valve connection piece (28) which extends as far as the valve openings (11, 12).

5. Apparatus according to claims 3 and 4, characterised in that the pressure limiting valve (3) comprises a valve connection piece (28) fixed to the housing and an axially movable, hollow cylindrical sliding connection piece (27) which on a step comprises a pressure application surface (31) capable of being subjected to inlet pressure and is biased by a spring force in the opposite direction, wherein the valve connection piece (28) to form the pressure relief path (35) in the region of the connecting chamber (19) comprises pressure relief openings which are closed by the sliding connection piece (27) in the closed position of the pressure limiting valve (3).

6. Apparatus according to claim 5, characterised in that the sliding connection piece (27) comprises on the outside thereof a radially extending bead (29), one side of which forms the pressure application surface (31) and on the opposite side of which the spring force acts.

7. Apparatus according to claim 5 or 6, characterised in that the sliding connection piece (27) and the valve connection piece (28) are arranged in a flange housing (21) releasably connected to the valve housing (4).

8. Apparatus according to any of claims 5 to 7, characterised in that the spring force can be generated by a plurality of coil springs (24) which are arranged in guide bores (23) fixed in the housing.

9. Apparatus according to any of claims 6 to 8, characterised in that the bead (29) of the sliding connection piece (27) and one end face (36) of the valve connection piece (28) are covered with a support ring (37) on which the coil springs (24) act.

10. Apparatus according to any of claims 3 to 9, characterised in that the valve connection piece (28) is screwed by a thread (33) into the inlet connection (5) and locked with a lock nut (34).

11. Apparatus according to any of claims 3 to 10, characterised in that the connecting chamber (19) is formed by a radial recess (18) of the piston (8) between its faces (16, 17).

12. Apparatus according to claim 1, characterised in that the valve openings (11, 12) are arranged in a region of the radial recess (18) of the piston (8) which is formed by a flattened portion of a cylinder section.

13. Apparatus according to any of claims 1 to 12, characterised in that the pressure limiting valve (3) comprises a motion indicator (38) which generates a pulse-like signal on closure and/or on opening of the pressure limiting valve (3).

14. Apparatus according to any of claims 1 to 13, characterised in that the pressure limiting valve (3) is made of a hard-coated aluminium alloy.

## Revendications

1. Dispositif pour le nettoyage de conduites comportant une soupape d'inversion à quatre voies avec un logement, qui présente un raccord d'arrivée (5) et un raccord de sortie (6) pour un liquide de nettoyage et des dispositifs de raccordement (10) pour les conduites ainsi qu'une douille (7) destinée à recevoir un piston (8) déplaçable automatiquement sous l'effet de corps de nettoyage (R) entraînés par le liquide de nettoyage, le piston (8) présentant deux ouvertures de soupape (11, 12) décalées sur sa périphérie, ouvertures de soupape qui sont respectivement raccordées par l'intermédiaire d'un canal (13, 14) avec un côté frontal du piston (16, 17), et sont alternativement en communication avec le raccord d'arrivée (5) et le raccord de sortie (6), dispositif caractérisé en ce que le raccord d'arrivée (5) est raccordé à une soupape de limitation de pression (3) qui présente une voie de décharge (35) reliée au raccord de sortie (6).

2. Dispositif selon la revendication 1, caractérisé en ce que la soupape de limitation de pression (3) est raccordée au logement de soupape (4) pour former une unité modulaire.

3. Dispositif selon la revendication 2, caractérisé en ce que la soupape de limitation de pression (3) est incorporée dans le raccord d'arrivée (5) et la voie de décharge (35) débouche dans l'espace de communication (19) sur le côté sortie entourant le piston (8).

4. Dispositif selon la revendication 2 ou 3, caractérisé en ce que la soupape de limitation de pression (3) est incorporée dans le raccord d'arrivée (5) et comporte une tubulure de soupape (28) qui fait saillie jusque dans les ouvertures de soupape (11, 12).

5. Dispositif selon les revendications 3 et 4, caractérisé en ce que la soupape de limitation de pression (3) comporte une tubulure de- soupape (28) fixe sur le logement et une tubulure coulissante (27) cylindrique creuse, mobile axialement, qui supporte sur un étage une surface d'attaque de pression (31) sollicitée par la pression d'arrivée et est chargée dans la direction inverse par la force d'un ressort, la tubulure de soupape (28) comportant des ouvertures de décharge pour la formation de la voie de décharge (35) dans la zone de l'espace de communication (19), ouvertures de décharge qui sont obturées dans la position de fermeture de la soupape de limitation de pression (3) par les tubulures coulissantes (27).

6. Dispositif selon la revendication 5, caractérisé en ce que la tubulure coulissante (27) comporte sur son côté extérieur un bourrelet (29) s'étendant radialement dont un côté forme la surface d'attaque de la pression (31) et sur le côté opposé duquel agit la force du ressort.

7. Dispositif selon la revendication 5 ou 6, caractérisé en ce que la tubulure coulissante (27) et la tubulure de soupape (28) sont agencées dans un logement à bride (21) raccordé de façon amovible au logement de soupape (4).

8. Dispositif selon l'une des revendications 5 à 7, caractérisé en ce que la force de ressort peut être produite par une pluralité de ressorts à boudin (24) qui sont agencés dans des alésages de guidage (23) solidaires du logement.

9. Dispositif selon l'une des revendications 6 à 8, caractérisé en ce que le bourrelet (29) de la tubulure coulissante (27) et un côté frontal (36) de la tubulure de soupape (28) sont recouverts d'un anneau d'appui (37) sur lequel agissent les ressorts à boudin (24).

10. Dispositif selon l'une des revendications 3 à 9, caractérisé en ce que la tubulure de soupape (29) peut être vissée par un filetage (33) dans le raccord d'arrivée (5) et être bloquée au moyen d'un contre-écrou (34).

11. Dispositif selon l'une des revendications 3 à 10, caractérisé en ce que l'espace de liaison (19) est formé par une dépression radiale (18) du piston (8) entre ses côtés frontaux (16, 17).

12. Dispositif selon la revendication 1, caractérisé en ce que les ouvertures de soupape (11, 12) sont agencées dans une zone de la dépression radiale (18) du piston (8) qui est formée par un méplat d'une section de cylindre.

13. Dispositif selon l'une des revendications 1 à 12, caractérisé en ce que la soupape de limitation de pression (3) comporte un avertisseur de mouvement (38) qui lors de la fermeture et/ou de l'ouverture de la soupape de limitation de pression (3) produit un signal par impulsions.

14. Dispositif selon l'une des revendications 1 à 13, caractérisé en ce que la soupape de limitation de pression (3) est composée par un alliage d'aluminium revêtu de résine.
